# EUROPÄISCHE PATENTANMELDUNG

(11) **EP 0 431 651 A2**
(43) Veröffentlichungstag der Anmeldung: **12.06.1991**
(21) Anmeldenummer: 90125869.9
(22) Anmeldetag: 04.03.1987
(51) Int. Cl.: B65D 71/00

(54) **Behälterträger aus faltbarem Blattmaterial für Flaschen**

(30) Priorität: 26.05.1986 DE 8614241 U
(62) Teilanmeldung aus: 87103065.6
(71) Anmelder: Europa Carton Aktiengesellschaft, D-20095 Hamburg (DE)
(72) Erfinder: Skolik, Bernard, D-2860 Osterholz-Scharmbeck (DE)
(74) Vertreter: Dipl.-Ing. H. Hauck, Dipl.-Ing. E. Graalfs, Dipl.-Ing. W. Wehnert, Dr.-Ing. W. Döring, Dr.-Ing. N. Siemons

(57) **Zusammenfassung**

Ein Behälterträger aus faltbarem Blattmaterial für Flaschen, bei dem der vorzugsweise einteilige Zuschnitt manschettenartig um ein Behältergebinde herumlegbar ist und zwei gegenüberliegende Wandabschnitte, einen Boden- und einen Deckelabschnitt bildet, wobei im Kantenbereich zwischen den Wandabschnitten und dem Deckelabschnitt und ggf. dem Bodenabschnitt durch Stege begrenzte Öffnungen vorgesehen sind, in die der obere bzw. untere Rand des Behälters hineinsteht, soll eine merkliche Verringerung des Materialgewichts für den Zuschnitt zulassen und ohne Erhöhung des maschinellen Aufwandes auf Behältergewinde aufbringbar sein. Hierzu weisen die Öffnungen (17) an der Grenze von Deckelabschnitt (14) und Wandabschnitt (12b, 13b) eine Breite auf, die gleich oder größer als der Durchmesser des oberen Flaschenrandes ist und ist der Abstand der Rilllinien (50, 51) des Deckelabschnitts (14) größer als der Abstand der Mittenachsen von zwei aneinanderliegenden Flaschen.

## Beschreibung

Die Erfindung bezieht sich auf einen Behälterträger aus faltbarem Blattmaterial für Flaschen nach dem Oberbegriff des Anspruchs 1. Die Erfindung betrifft auch Behälterträger, die keine durch Stege begrenzte Öffnungen zwischen Wandabschnitten und Bodenabschnitt aufweisen.

Ein derartiger Behälterträger ist zum Beispiel aus der DE-PS 27 56 374 bekanntgeworden. Die übereinanderliegenden Enden des Zuschnitts werden zumeist im Bodenbereich miteinander verbunden, und zwar entweder durch Klebung oder durch eine geeignete Verhakung. Die Flaschen oder Dosen stehen mit ihren Rändern oben und unten teilweise in Öffnungen hinein, so daß sie in ihrer Lage festgelegt und gegen ein Herausfallen gesichert sind. Insbesondere bei Dosen oder Flaschen, die im unteren Bereich zylindrisch ausgeführt sind, ist der untere Steg, der die an den Ecken liegenden Öffnungen nach außen begrenzt, verhältnismäßig schmal ausgeführt. Im Hinblick auf die Materialbelastung ist dieser Steg die schwächste Stelle des Behälterträgers. Wird er zudem feucht, besteht die Gefahr, daß er reißt. Dadurch ist die benachbarte Flasche nicht mehr gesichert. Im übrigen besteht die Gefahr, daß der Behälterträger insgesamt aufreißt. Es ist daher erforderlich, dem Zuschnitt aus Festigkeitsgründen eine Mindestdicke zu geben.

Ein weiterer kritischer Bereich für einen Behälterträger der gattungsgemäßen Art ist der Griffbereich bzw. der Bereich der Öffnungen, über die der Kronkorken oder der obere Rand einer Dose oder dergleichen hinaussteht. Hier kann es ebenfalls zu einem Einreißen des Materials kommen, vor allen Dingen, wenn der Zuschnitt nur eine geringe Dicke aufweist. Die Gefahr des Einreißens kann dadurch erhöht werden, daß ein Behälter etwas höher ist als die Normhöhe. Dadurch wird das Material im Öffnungsbereich erheblich belastet und kann einreißen.

Die Behälterträger werden auf maschinellem Wege manschettenartig auf bereitstehende Behältergebinde aufgebracht. Die Verpackungsmaschine erfordert daher einen hohen Aufwand.

Der Erfindung liegt die Aufgabe zugrunde, einen Behälterträger zu schaffen, der eine merkliche Verringerung des Materialgewichts für den Zuschnitt zuläßt. Ferner soll der maschinelle Aufwand zum Aufbringen des Behälterträgers auf Behältergebinde nicht erhöht werden.

Beim erfindungsgemäßen Behälterträger weisen die Öffnungen an der Grenze von Deckelabschnitt und Wandabschnitt eine Breite auf, die gleich oder größer als der Durchmesser des oberen Flaschenrandes ist und ist der Abstand der Rillinien des Deckelabschnitts größer als der Abstand der Mittenachsen von zwei aneinanderliegenden Flaschen. Die Rillinien im Deckelabschnitt sind bezüglich ihrer Entfernung voneinander so angeordnet, daß zwischen Flaschen und Kartonzuschnitt ein Freiraum entsteht. Durch diesen Freiraum können Toleranzen in der Flaschenhöhe ausgeglichen werden. Der maßgebliche Durchmesser des oberen Flaschenrandes kann der Durchmesser eines Flaschenverschlusses, insbesondere eines Kronkorkens, sein.

Mit einer erfindungsgemäßen Öffnungsausbildung läßt sich eine merkliche Erhöhung der Festigkeit der Behälterträger im kritischen Bereich erzielen, so daß entsprechend das Materialgewicht entscheidend reduziert werden kann. Eine zusätzliche maschinelle Einrichtung ist nicht erforderlich. Der erfindungsgemäße Behälterträger wird in bekannter Weise in einer vertikalen Ebene um ein bereitstehendes Gebinde herumgelegt.

Ein weiterer kritischer Bereich sind die oberen Ecken eines Behälterträgers. Daher sieht eine weitere Ausgestaltung der Erfindung vor, daß die Rillinien im Deckelabschnitt zwischen den äußeren Öffnungen und der Seitenkante des Trägers zur Seitenkante hin konvergieren. Die schräg angebrachten äußeren Rillinien bewirken durch ihre Stellung eine Stabilisierung des äußeren Zuschnittsbereichs bei Druckeinwirkung von oben, wie dies zum Beispiel beim Einschrumpfen der Behälterträger erfolgen kann.

Schließlich entsteht eine weitere Belastung des Behälterträgers dadurch, daß sich die oberen Wandabschnitte gegen die Flaschen zunehmend anpressen und die Flaschen ihrerseits auseinandergedrückt werden in Richtung Wandabschnitt. Es kann daher zu einem Anreißen der oberen Öffnungen kommen. Damit auch diese Gefahr vermieden wird, sieht eine Ausgestaltung der Erfindung vor, daß die mittleren Öffnungen für den Flaschenhals beidseits eines senkrechten sich in die Öffnung hineinerstreckenden Einschnitts zwei schräge, nach unten konvergierende Einschnitte aufweisen, die vor den Öffnungen enden. Diese Einschnitte ermöglichen den beiden mittig plazierten Flaschen (bei einem Sechserpack) beim Anheben des Gebindes nach außen zu drängen Scherkräfte, die sonst bei starrer Halterung des Zuschnitts die mittleren Öffnungen aufschlitzen würden, werden nach unten an den Öffnungen vorbei als Zugkräfte abgeleitet.

Die Erfindung wird nachfolgend anhand von Zeichnungen näher erläutert.
- Fig. 1: zeigt die Draufsicht auf einen Zuschnitt für einen Behälterträger nach der Erfindung.
- Fig. 2: zeigt perspektivisch den aufgestellten Zuschnitt nach Fig. 1 mit aufgenommenen Flaschen.
- Fig. 3: zeigt perspektivisch das Gebinde nach Fig. 2 von schräg unten betrachtet.
- Fig. 4: zeigt einen Eckbereich des Zuschnitts nach Fig. 1.

Der Zuschnitt nach Fig. 1 ist überwiegend herkömmlich gestaltet. Er besitzt Bodenabschnitte 10, 11, Wandabschnitte 12a, 12b, 13a, 13b und einen Deckelabschnitt 14. Die Wandabschnitte 12a, 12b sind über eine Rillinie 15 und die Wandabschnitte 13a, 13b über eine Rillinie 16 aneinandergelenkt (die Rillinien sind zumeist gestrichelt gezeichnet). Im Übergangsbereich zwischen den Wandabschnitten 12b bzw. 13b und dem Deckelabschnitt 14 sind sechs Öffnungen 17 geformt. Im Übergangsbereich zwischen Bodenabschnitt 10 und Wandabschnitt 12a sind drei Öffnungen 18 geformt. Im Übergangsbereich zwischen Bodenabschnitt 11 und Wandabschnitt 13a sind drei Öffnungen 19 geformt. Auf die Form der Öffnungen 17, 18 und 19 wird im einzelnen nicht eingegangen, bis auf die Öffnungen 18 bzw. 19 in den Eckbereichen. Hierzu ist die Einzelheit 20 nach Fig. 1 in Fig. 4 vergrößert herausgestellt. Auf diese wird nachfolgend näher eingegangen werden.

Die Öffnungen 17 sind, wie aus Fig. 1 zu erkennen, halbmondförmig ausgebildet und erstrecken sich weitgehend im Wandabschnitt 12b bzw. 13b. Mit den Enden erstrecken sich die Öffnungen 17 über die Rillinien 50, 51 hinaus etwas in den Deckelabschnitt 14. Die Breite bzw. der Durchmesser der Öffnungen 17 ist so gewählt, daß sie etwas größer ist als der Durchmesser von Kronkorken von Flaschen, die vom Behälterträger aufgenommen werden. Der Abstand der Rillinien 50, 51 ist so gewählt, daß er etwas größer ist als der Achsabstand von zwei aneinanderliegenden Flaschen. Aus Fig. 1 ist ferner zu erkennen, daß die Rillinien 50 zu beiden Seitenkanten des Zuschnitts schräg nach außen aufeinander zu laufen, wie bei 52 gezeigt.

In die Öffnungen 17 erstreckt sich ein Einschnitt 53, der annähernd parallel zu den Seitenkanten des Zuschnitts verläuft. Bei den mittleren Öffnungen 17 sind beidseits des Einschnitts 53 zwei weitere Einschnitte 54, 55 geformt, die in Richtung Öffnung 17 divergieren und vor der Öffnung 17 enden.

Der in Fig. 1 gezeigte Zuschnitt wird um ein bereitstehendes Gebinde herumgelegt, beispielsweise einer Gruppe von sechs Flaschen mit verjüngten Hälsen. Man erkennt, daß die Hälse mit den Kronkorken teilweise aus den oberen Öffnungen 17 vorstehen. Desgleichen stehen die Ränder des Bodens der Flaschen 21 über die unteren Öffnungen vor, wie bezüglich der Öffnungen 19 dargestellt. Die Bodenabschnitte 10, 11 sind in geeigneter Weise miteinander verbunden. Hierauf wird nicht näher eingegangen. Der Zuschnitt ist mithin manschettenförmig um das Flaschengebinde herumgelegt, und die Flaschen 21 sind durch das Eingreifen in die Öffnungen 17, 18 und 19 gegen ein Herausfallen gesichert. Die Lage der Rillinien 50, 51 ermöglicht einen Ausgleich von Toleranzen in der Flaschenhöhe. Zwischen Flaschen und Kartonzuschnitt entsteht durch die Rillinien 50, 51 ein Freiraum. Da sich der Kronkorken mehr oder weniger frei durch die Öffnung 17 hindurchbewegen kann, ist daher die Gefahr eines Einreißens des Zuschnitts auch bei größeren Flaschen vermieden. Die Schräganordnung der Rillinien 52 bildet eine Stabilisierung gegen eine Druckeinwirkung von oben. Die Einschnitte 54, 55 ermöglichen den beiden mittig angeordneten Flaschen, beim Anheben des Gebindes nach außen herauszudringen. Scherkräfte, die sonst bei starrer Haltung des Zuschnitts die mittleren Öffnungen 17 aufschlitzen würden, werden nach unten an den Öffnungen 17 vorbei als Zugkräfte abgeleitet.

Wie aus Fig. 1 zu erkennen, sind die mittleren Öffnungen 18 bzw. 19 symmetrisch zur Längsachse des Zuschnitts ausgebildet und haben im flachen Zustand die Form einer symmetrischen Kurbel. Durch eine halbkreisförmige Schnittlinie 22 ist eine Zunge gebildet, die in den mittleren Bereich der Öffnung 19 hineinsteht. Die dadurch gebildeten Zungen 23 legen sich, wie aus Fig. 2 hervorgeht, gegen die Flaschenwandung an. Der der Zunge 23 gegenüberliegende in die Öffnung 19 ragende Vorsprung 24 liegt gegen den Flaschenboden an.

In Fig. 4 ist der Ausschnitt 20 bezüglich einer Ecke eines Behälterträgers gezeigt. Insoweit ist der Behälterträger Gegenstand der europäischen Patentanmeldung 87103065.6-2308 (EP-A-0 247 298).

Ein Innensteg 26c ist vom äußeren Stegabschnitt 36c durch einen eine Öffnunge freilassenden Einschnitt 56 getrennt, der sich nach unten über die Rillinie 39c hinaus dreieckartig verbreitert. Dadurch ist eine gerade Kante des inneren Stegabschnitts 26c gebildet, die annähernd parallel zur Außenkante des Zuschnitts verläuft. Diese Kante erstreckt sich weiter in eine Rillinie 57 in den Bodenabschnitt 11c. Eine senkrecht dazu verlaufende Rillinie 41c liegt in Höhe des Endes der Aussparung 56 und tiefer als die Rillinie 39c, jedoch ein weniger höher als die Rillinie 40c zwischen Wandabschnitt 13c und Bodenabschnitt 11c. Die gegenüberliegende Seitenkante des inneren Stegabschnitts 26c verläuft schräg nach oben und außen, wobei sie im oberen Bereich, angedeutet durch den Einschnitt 28c nach außen abgebogen ist. Dadurch ist eine Art Gelenk gebildet, ohne daß eine Materialschwächung, etwa durch eine Rillinie, vorgenommen ist. Im unteren Bereich, d.h. im Bereich des Bodenabschnitts verjüngt sich der innere Stegabschnitt 26c dreieckförmig, indem seine Kante 58 schräg nach außen in Richtung der Rillinie 57 verläuft. Die Kante 58 wird gebildet durch einen Freischnitt 59 der Öffnung 19c. Die Wirkungsweise der in Fig. 4 dargestellten Anordnung ist wie folgt. Beim Herumlegen des Zuschnitts um eine Behältergruppe verschwenkt der innere Stegabschnitt 26c etwas und legt sich mehr oder weniger gegen die Flaschenwandung an.

Die beschriebene Eckenkonstruktion hat eine weitaus größere Festigkeit zur Folge als herkömmliche Behälterträger. Es kann daher eine Materialeinsparung von 20 % oder mehr erreicht werden. Im übrigen wird durch das Verschwenken des Steges 26 gegen die Flaschenwandung eine Sicherung gegen ein Herausziehen des unteren Bereichs der Flasche aus dem Behälterträger erzielt.

## Patentansprüche

1. Behälterträger aus faltbarem Blattmaterial für Flaschen, bei dem der vorzugsweise einteilige Zuschnitt manschettenartig um ein Behältergebinde herumlegbar ist und zwei gegenüberliegende Wandabschnitte, einen Boden- und einen Deckelabschnitt bildet, wobei im Kantenbereich zwischen den Wandabschnitten und dem Deckelabschnitt und ggf. zwischen den Wandabschnitten und dem Bodenabschnitt durch Stege begrenzte Öffnungen vorgesehen sind, in die der obere bzw. untere Rand der Flasche hineinsteht, dadurch gekennzeichnet, daß die Öffnungen (17) an der Grenze von Deckelabschnitt (14) und Wandabschnitt (12b, 13b) eine Breite aufweisen, die gleich oder größer als der Durchmesser des oberen Flaschenrandes ist und der Abstand der Rilllinien (50, 51) des Deckelabschnitts (14) größer ist als der Abstand der Mittenachsen von zwei aneinanderliegenden Flaschen.

2. Behälterträger nach Anspruch 1, dadurch gekennzeichnet, daß die Rillinien (50, 51) im Deckelabschnitt (14) zwischen den äußeren Öffnungen (17) und der Seitenkante des Zuschnitts zur Seitenkante hin konvergieren (52).

3. Behälterträger nach Anspruch 1 oder 2, dadurch gekennzeichnet, daß die mittleren Öffnungen (17) für den Flaschenhals beidseits eines senkrecht sich in die Öffnung (17) erstreckenden Einschnitts (53) zwei schräge, nach unten konvergierende Einschnitte (54, 55) aufweisen, die vor der Öffnung (17) enden.
